# FASCICULE DE BREVET EUROPEEN

(11) **EP 0 660 785 B1**
(45) Date de publication et mention de la délivrance du brevet: **11.06.1997**
(21) Numéro de dépôt: 93916000.8
(22) Date de dépôt: 15.07.1993
(51) Int. Cl.: B44D 2/00, B44D 3/00, E04F 21/16, E04F 21/02

(54) **PROCEDE DE REALISATION D'ENDUIT A MOTIFS DECORATIFS ET OUTILS PERMETTANT LA MISE EN OEUVRE DU PROCEDE**
VERFAHREN UND WERKZEUGE ZUR HERSTELLUNG VON DEKORATIVEN MUSTERN AUF PUTZ
METHOD OF PRODUCING A PLASTER FINISH WITH ORNAMENTAL PATTERNS AND TOOLS FOR CARRYING OUT SAID METHOD

(43) Date de publication de la demande: 05.07.1995
(73) Titulaire: Souron, Claude, F-45500 Gien (FR)
(72) Inventeur: Souron, Claude, F-45500 Gien (FR)
(74) Mandataire: Debay, Yves
(86) Numéro de dépôt international: FR9300720
(87) Numéro de publication internationale: WO9502516

(56) Documents cités:
- EP-A- 0 530 620
- FR-A- 2 620 477
- FR-A- 2 620 478
- US-A- 4 497 114

## Description

La présente invention concerne un procédé de réalisation d'enduit à motifs décoratifs et les outils permettant la mise en oeuvre du procédé.

Dans l'art antérieur les enduits à motifs décoratifs étaient obtenus en peignant le motif sur l'enduit après que la prise de celui-ci ait été achevée. Une telle pratique a l'inconvénient de voir la couche de peinture, soit mal adhérer à l'enduit, soit se détériorer et s'éliminer dans le temps par manque de pénétration.

Le but de l'invention est donc de proposer un procédé de réalisation d'enduit à motifs décoratifs permettant d'avoir des motifs durables dans le temps, tout en conservant de bonnes propriétés d'imperméabilité pour la surface de l'habitation ou de l'immeuble recouvert d'un tel motif.

Ce but est atteint par le fait que le procédé consiste
- à déposer une première couche d'enduit sur la surface à revêtir ;
- après un temps déterminé assurant le démarrage de la prise, à tracer à l'aide d'un outil guidé par un guide-outil, un motif souhaité pour enlever l'enduit selon les contours du motif devant apparaître en couleur;
- à préparer un enduit coloré de la couleur souhaitée dans la ou les surfaces du motif ;
- à déposer cet enduit coloré aux endroits du motif correspondant à la couleur avant durcissement de la première couche d'enduit et
- à enlever le surplus d'enduit coloré qui aurait débordé après durcissement de la couche colorée.

Selon une autre particularité, l'étape d'enlèvement de l'enduit avec l'outil est effectuée entre 30 et 60 minutes après la pose de la première couche.

Selon une autre particularité, les enduits constituant chaque partie du motif sont préparés en même temps.

Selon une autre particularité, l'enduit coloré est préparé après enlèvement de la première couche d'enduit dans les endroits souhaités et cet enduit coloré est additionné d'un accélérateur de prise

Un autre but de l'invention est de proposer des outils permettant la mise en oeuvre du procédé.

Ce but est atteint par le fait que l'outil pour enlever la couche d'enduit selon les motifs est constitué d'un couteau dont la lame forme, avec une surface plane servant de surface d'appui sur un guide outil, une arche.

Selon une autre particularité, l'arche a une forme trapézoïdale.

Selon une autre particularité, l'arche a une forme elliptique.

Selon une autre particularité, l'arche a une forme semi-circulaire ou en forme de U.

Selon une autre particularité, la lame présente, selon une direction perpendiculaire a la forme en arche, au moins un biseau (b) pour permettre l'éjection de l'enduit.

Selon une autre particularité, la lame présente, selon les faces de l'arche, une légère dépouille (a) qui permet d'éviter le bourrage de l'enduit.

Selon une autre particularité, le guide-outil est constitué pour des motifs rectilignes d'une règle formée de deux profilés en U espacés, d'une largeur correspondant a la largeur de l'arche du couteau, par au moins deux entretoises rendues solidaires des extrémités des profilés en U.

Selon une autre particularité, la hauteur de l'arche est inférieure ou égale à la somme de la hauteur du profilé et de l'épaisseur de l'enduit.

Selon une autre particularité, dans le cas d'un couteau de forme trapézoïdale, le guide-outil comporte sur les faces des profilés en U orientés en vis-à-vis des lèvres pare-éclat.

Selon une autre particularité, le guide-outil est constitué d'un anneau circulaire formé par deux profilés en U de forme circulaire et reliés entre eux par au moins deux entretoises.

Selon une autre particularité, le guide-outil est constitué d'un compas dont une des extrémités comporte un dispositif permettant la fixation du couteau.

D'autres particularités et avantages de la présente invention apparaîtront plus clairement à la lecture de la description ci-après faite en référence aux dessins annexés dans lesquels :
- la figure 1A représente une vue en perspective de l'outil formant le couteau pour enlever l'enduit et du guide-outil selon une variante de réalisation ;
- la figure 1B représente une vue de l'outil associé avec une coupe selon BB du guide-outil ;
- la figure 1C représente une vue en coupe selon CC de l'outil ;
- la figure 2 représente une vue de face d'une façade revêtue d'un enduit portant un motif utilisant le procédé de l'invention ;
- la figure 3 est une vue en coupe de la même façade.

Pour obtenir le motif de la figure 2, le procédé mis en oeuvre consiste à déposer sur la façade de l'habitation ou de l'immeuble brute (6) de maçonnerie, une couche d'enduit (3) de la couleur souhaitée. On enlève ensuite à l'aide d'un outil dont la description sera faite ultérieurement une partie de l'enduit déposé après avoir attendu un temps suffisant pour assurer un début de prise. Le temps pour assurer le démarrage de prise sera, par exemple, de l'ordre de 30 à 60 minutes selon les conditions climatiques et la nature du support (6).

L'enduit est enlevé totalement ou partiellement aux endroits devant supporter le motif et selon une géométrie donnée par le guide-outil. Ainsi, avec un guide-outil rectiligne on peut faire un motif rectangulaire, tel que celui représenté à la figure 2 et comportant deux triangles dont les sommets se rejoignent au centre du rectangle. Dans cet évidement ainsi formé, on dépose, après l'avoir préparé, un deuxième enduit de même nature auquel a été mélangé un colorant. Le colorant sera de la couleur souhaitée pour le motif. Après que la prise complète de l'enduit (3) et des parties colorées (40, 41) ait été obtenue, le surplus d'enduit de teinte différente est retiré sur l'ensemble de la surface totale à l'aide d'une taloche grattoir. Une surface enduite est ainsi obtenue avec deux enduits de couleur différente déposés selon le motif préalablement tracé. Les parties de couleur (40, 41, 42, 43) sont coloriées dans la masse et assurent avec les parties non coloriées une prise parfaite garantissant une bonne imperméabilité de la surface enduite. Du fait que l'enduit encore frais a été retravaillé, les problèmes de retrait du second enduit coloré par rapport au premier sont éliminés.

Les outils de constitution des motifs pourront également être utilisés pour, par exemple, agrémenter la surface de gorges ou rainures mettant en valeur les motifs colorés. Pour ce faire, après avoir enduit la surface (3) et attendu un certain délai de prise, l'utilisateur emploiera l'outil d'enlèvement de l'enduit pour former les gorges (51, 50, 52, 53) entourant par exemple le motif. Cette gorge aura une section correspondant à celle du couteau destiné à enlever le produit. Il est également possible de réaliser cette gorge dans une zone (40, 41, 42, 43) enduite avec une couleur différente pour obtenir que ces zones de couleur différente soient en retrait par rapport à la première couche d'enduit (3).

Sur la figure 3, on voit que la gorge (51, 50) a une forme en U, ce qui laisse entendre que le couteau peut avoir également une forme en U. Par contre, sur la partie colorée (40, 41) les bords de la découpe sont verticaux, ce qui montre qu'un couteau à section carrée a été utilisé.

L'enduit coloré pourra être préparé juste avant son dépôt dans les surfaces (40, 41, 42, 43) où l'enduit (3) précédemment déposé a été enlevé après un temps de prise de 30 à 60 minutes et dans ce cas, en plus du colorant, on ajoutera à l'enduit coloré déposé en second un accélérateur de prise.

Une autre possibilité consiste à préparer les deux enduits colorés différemment en même temps, de façon à ce qu'ils soient au même stade de prise lorsque le deuxième enduit est disposé dans les parties évidées du premier enduit constituant les motifs à colorer.

Les outils utilisés pour mettre en oeuvre le procédé sont constitués d'une part d'un couteau (1) pour enlever l'enduit et d'autre part d'un guide-outil (2) permettant le guidage du couteau pendant son déplacement. Le couteau est constitué d'une surface d'appui (10) horizontale. Une lame (11) est rendue solidaire de cette surface (10). Cette lame (11) a une forme, par exemple, trapézoïdale, ou elliptique, ou semi-circulaire, ou parallélépipédique, ou en queue d'aronde, ou encore en forme de U ou en forme de V, ou, comme représenté à la figure 1B, en forme de trapèze se prolongeant à la place de la petite base par un arrondi, ou encore toute autre forme qui pourrait être envisagée. La lame (11) comporte, comme représenté à la figure 1C, une forme en biseau formant un angle (b) sur chaque bord d'attaque du couteau. Les surfaces intérieures (111) du bord de la lame (11) sont inclinées par rapport à la surface externe (113) de la lame pour former le biseau. Ces surfaces inclinées (111) se prolongent vers le centre de la lame par une portion plane (112). Ce biseau permet l'éjection du boudin d'enduit coupé par la lame. Enfin, les bords d'attaque (114) de la lame sont compris dans un plan qui forme une dépouille d'angle (a) avec le plan perpendiculaire à la surface d'appui (10). Cette dépouille permet d'éviter le bourrage de l'enduit. Sur la surface d'appui (10) est soudée une cornière (12). Un manche (13) est rendu solidaire de cette cornière (12) par une extrémité et est pourvu à son autre extrémité d'une poignée (14) pour permettre à l'utilisateur de déplacer l'outil dont la lame (11) va découper et enlever l'enduit selon la courbe du guide-outil (2) sur lequel l'outil (1) appuie. Le guide-outil (2) est constitué pour les formes rectilignes de deux profilés en U (20, 21) reliés au moins à leurs extrémités par une entretoise (22), respectivement (23), en forme de cornière en L. Ces deux profilés (20, 21) sont espacés d'au moins une largeur (l) correspondant a la largeur de la base de l'arche (11) formée par la lame du couteau. Lorsque la lame (11) de l'outil a une forme trapézoïdale ou telle que celle représentée à la figure 1B, les profilés (20, 21) en U ont des faces situées en vis-à-vis qui se prolongent par des lèvres (210, 220) pare-éclat orientées vers l'espace intérieur de la règle et disposées dans un plan parallèle à la surface sur laquelle la surface d'appui (10) de l'outil (1) repose.

La hauteur (e) des jambes en U des profilés (20, 21) est inférieure à la hauteur (h) de l'arche. Si l'on souhaite que le couteau (11) enlève la totalité de la première couche d'enduit d'épaisseur (x) déposée sur la surface, la hauteur (h) sera au moins égale à la somme de l'épaisseur (x) et de la hauteur (e) des jambes des profilés (20, 21). Dans le cas où l'on souhaite laisser une mince couche d'enduit sur laquelle vient se déposer la deuxième couche d'enduit coloré, comme représenté à la figure 3, la hauteur (h) sera inférieure à la somme de l'épaisseur de l'enduit et de la hauteur (e) des jambes.

Il est bien évident que le guide-outil (1) a été représenté sous la forme d'une règle mais qu'il pourrait être réalisé sous la forme de tout autre objet permettant la création de figures géométriques telles qu'équerre, cercle. Le cercle peut être réalisé soit par une règle de forme circulaire comportant deux profilés circulaires reliés entre eux par des entretoises ou par un compas a l'extrémité duquel le manche (13) de l'outil est fixé. Dans ce cas, le manche (13) serait conformé pour avoir une orientation perpendiculaire à la surface (10) qui elle est parallèle à la surface à enduire.

L'enduit utilisé peut être du type de celui commercialisé par la société PRB sous la marque "PRB 85" ou "TRADICLAIR".

Les colorants mélangés à l'enduit sont par exemple tous les colorants compatibles avec les enduits.

## Revendications

1. Procédé de réalisation d'enduit caractérisé en ce qu'il consiste :
- à déposer une première couche d'enduit sur la surface à revêtir ;
- après un temps déterminé assurant le démarrage de la prise, à tracer à l'aide d'un outil guidé par un guide-outil, un motif souhaité pour enlever l'enduit selon les contours du motif devant apparaître en couleur;
- à préparer un enduit coloré de la couleur souhaitée dans la ou les surfaces du motif ;
- à déposer cet enduit coloré aux endroits du motif correspondant à la couleur avant durcissement de la première couche d'enduit et
- à enlever le surplus d'enduit coloré qui aurait débordé après durcissement de la couche colorée.

2. Procédé selon la revendication 1, caractérisé en ce que l'étape d'enlèvement de l'enduit avec l'outil est effectuée entre 30 et 60 minutes après la pose de la première couche.

3. Procédé selon la revendication 1 ou 2, caractérisé en ce que les enduits constituant chaque partie du motif sont préparés en même temps.

4. Procédé selon la revendication 1 ou 2, caractérisé en ce que l'enduit coloré est préparé après enlèvement de la première couche d'enduit dans les endroits souhaités et cet enduit coloré est additionné d'un accélérateur de prise

5. Outil permettant la mise en oeuvre du procédé selon une des revendications précédente caractérisé en ce que l'outil pour enlever la première couche d'enduit selon les motifs est constitué d'un couteau (1) dont la lame (11) forme, avec une surface plane (10) servant de surface d'appui sur un guide outil (2), une arche.

6. Outil selon la revendication 5, caractérisé en ce que l'arche a une forme trapézoïdale.

7. Outil selon la revendication 5, caractérisé en ce que l'arche a une forme elliptique.

8. Outil selon la revendication 5, caractérisé en ce que l'arche a une forme semi-circulaire ou en forme de U.

9. Outil selon la revendication 5, caractérisé en ce que l'arche a une forme parallélépipédique.

10. Outil selon une des revendications 5 à 9, caractérisé en ce que la lame présente, selon une direction perpendiculaire à la forme en arche, au moins un biseau (b) pour permettre l'éjection de l'enduit.

11. Outil selon une des revendications 5 à 9, caractérisé en ce que la lame présente, selon les faces de l'arche, une légère dépouille (a) qui permet d'éviter le bourrage de l'enduit.

12. Outil selon une des revendications 5 à 11, caractérisé en ce que le guide-outil (2) est constitué, pour des motifs rectilignes, d'une règle formée de deux profilés (20, 21) en U espacés d'une largeur correspondant à la largeur de l'arche du couteau (1) par au moins deux entretoises (22, 23) rendues solidaires des extrémités des profilés en U (20, 21).

13. Outil selon la revendication 12, caractérisé en ce que la hauteur (h) de l'arche est inférieure ou égale à la somme de la hauteur (e) du profilé et de l'épaisseur (x) de l'enduit.

14. Outil selon la revendication 12 ou 13, caractérisé en ce que dans le cas d'un couteau de forme trapézoïdale, le guide-outil comporte sur les faces des profilés en U orientés en vis-à-vis des lèvres pare-éclat.

15. Outil selon une des revendications 5 à 11, caractérisé en ce que le guide-outil (2) est constitué d'un anneau circulaire formé par deux profilés en U de forme circulaire et reliés entre eux par au moins deux entretoises.

16. Outil selon une des revendications 5 à 11, caractérisé en ce que le guide-outil est constitué d'un compas dont une des extrémités comporte un dispositif permettant la fixation du couteau (1).

## Claims

1. A process for the production of a coating, characterized in that it consists in:
- depositing a first coating layer on the surface to be covered;
- after a given time which ensures that setting has started, using a tool guided by a tool guide to draw a desired pattern in order to remove the coating along the contours of the pattern which is to appear in colour;
- preparing a coloured coating of the desired colour in the surface or surfaces of the pattern;
- before the first coating layer has set, depositing this coloured coating at the places in the pattern which correspond to the colour; and
- after the coloured layer has set, removing the surplus coloured coating which has overflowed.

2. A process according to Claim 1, characterized in that the step involving removal of the coating with the tool is carried out between 30 and 60 minutes after the first layer has been applied.

3. A process according to Claim 1 or 2, characterized in that the coatings making up each part of the pattern are prepared at the same time.

4. A process according to Claim 1 or 2, characterized in that the coloured coating is prepared after removal of the first coating layer at the desired places, and a setting accelerator is added to this coloured coating.

5. A tool for carrying out the process according to one of the preceding claims, characterized in that the tool for removing the first coating layer according to the patterns consists of a knife (1) whose blade (11) forms an arch together with a plane surface (10) acting as a surface for resting on a tool guide (2).

6. A tool according to Claim 5, characterized in that the arch is of trapezoidal shape.

7. A tool according to Claim 5, characterized in that the arch is of elliptical shape.

8. A tool according to Claim 5, characterized in that the arch is of semicircular shape or U-shaped.

9. A tool according to Claim 5, characterized in that the arch is of parallelepipedal shape.

10. A tool according to one of Claims 5 to 9, characterized in that, in a direction perpendicular to the arch shape, the blade has at least one sloping face (b) for ejection of the coating.

11. A tool according to one of Claims 5 to 9, characterized in that, along the faces of the arch, the blade has a slight taper (a) for preventing the coating from clogging.

12. A tool according to one of Claims 5 to 11, characterized in that, for rectilinear patterns, the tool guide (2) consists of a template formed of two U-shaped profiles (20, 21) separated by at least two spacers (22, 23) integral with the ends of the U-shaped profiles (20, 21), the width of said separation corresponding to the width of the arch of the knife (1).

13. A tool according to Claim 12, characterized in that the height (h) of the arch is less than or equal to the sum of the height (e) of the profile and the thickness (x) of the coating.

14. A tool according to Claim 12 or 13, characterized in that, in the case of a knife of trapezoidal shape, the tool guide has shielding lips on the opposite faces of the U-shaped profiles.

15. A tool according to one of Claims 5 to 11, characterized in that the tool guide (2) consists of a circular ring formed by two circular U-shaped profiles joined together by at least two spacers.

16. A tool according to one of Claims 5 to 11, characterized in that the tool guide (2) consists of a compass, one end of which carries a device for fixing the knife (1).

## Patentansprüche

1. Verfahren zur Herstellung von Verputz, dadurch gekennzeichnet, daß es aus den folgenden Schritten besteht:
- auf die zu beschichtende Fläche wird eine erste Putz-Schicht aufgebracht;
- nach einer vorbestimmten Zeit, die das Beginnen des Abbindens gewährleistet, wird mittels eines von einer Werkzeugführung geführten Werkzeugs ein gewünschtes Motiv gezeichnet, um den Putz gemäß den Konturen des Motivs, das farbig erscheinen soll, zu entfernen;
- es wird ein farbiger Putz mit der Farbe vorbereitet, der für die Fläche oder die Flächen des Motivs gewünscht wird;
- dieser gefärbte Putz wird vor dem Abbinden der ersten Putzschicht auf die der Farbe entsprechenden Stellen aufgebracht; und
- der Überschuß des gefärbten Putzes, der übergetreten ist, wird nach dem Abbinden der gefärbten Schicht entfernt.

2. Verfahren nach Anspruch 1, dadurch gekennzeichnet, daß der Schritt des Entfernens des Putzes mit dem Werkzeug zwischen 30 und 60 Minuten nach dem Aufbringen der ersten Schicht ausgeführt wird.

3. Verfahren nach Anspruch 1 oder Anspruch 2, dadurch gekennzeichnet, daß der Putz für die verschiedenen Abschnitte des Motivs gleichzeitig vorbereitet wird.

4. Verfahren nach Anspruch 1 oder Anspruch 2, dadurch gekennzeichnet, daß der gefärbte Putz vorbereitet wird, nachdem die erste Putzschicht an den gewünschten Stellen entfernt wurde, und daß diesem gefärbten Putz ein Abbinde-Beschleuniger beigefügt wird.

5. Werkzeug, welches das Ausführen des Verfahrens nach einem der vorhergehenden Ansprüche ermöglicht, dadurch gekennzeichnet, daß das Werkzeug zum Entfernen der ersten Putzschicht gemäß den Motiven aus einem Messer (1) besteht, dessen Klinge (11) mit einer als Abstützfläche für eine Werkzeugführung (2) dienenden ebenen Fläche (10) einen Bügel bildet.

6. Werkzeug nach Anspruch 5, dadurch gekennzeichnet, daß der Bügel trapezförmig ist.

7. Werkzeug nach Anspruch 5, dadurch gekennzeichnet, daß der Bügel eine elliptische Form hat.

8. Werkzeug nach Anspruch 5, dadurch gekennzeichnet, daß der Bügel eine halbkreisförmige oder U-förmige Gestalt hat.

9. Werkzeug nach Anspruch 5, dadurch gekennzeichnet, daß der Bügel eine parallelepipedische Form hat.

10. Werkzeug nach einem der Ansprüche 5 bis 9, dadurch gekennzeichnet, daß die Klinge entlang einer zur Form des Bügels senkrechten Richtung wenigstens eine Anschrägung (b) aufweist, um das Auswerfen des Putzes zu ermöglichen.

11. Werkzeug nach einem der Ansprüche 5 bis 9, dadurch gekennzeichnet, daß die Klinge entlang den Seiten des Bügels einen leichten Einzug (a) aufweist, der ein Aufstauen des Putzes verhindert.

12. Werkzeug nach einem der Ansprüche 5 bis 11, dadurch gekennzeichnet, daß die Werkzeugführung (2) für geradlinige Motive aus einem Lineal besteht, das durch zwei U-förmige Profilteile (20, 21) gebildet ist, die voneinander mit einer Breite, die der Breite des Bügels des Messers (1) entspricht, mittels wenigstens zweier Zwischenelemente (22, 23) voneinander beabstandet sind, die fest mit den Enden der U-förmigen Profilteile (20, 21) verbunden sind.

13. Werkzeug nach Anspruch 12, dadurch gekennzeichnet, daß die Höhe (h) des Bügels kleiner oder gleich der Summe aus der Höhe (e) des Profilteils und der Dicke (x) des Putzes ist.

14. Werkzeug nach Anspruch 12 oder Anspruch 13, dadurch gekennzeichnet, daß im Falle eines trapezförmigen Messers die Werkzeugführung auf den einander zugewandten Seiten der U-förmigen Profilteile Abweise-Lippen aufweisen.

15. Werkzeug nach einem der Ansprüche 5 bis 11, dadurch gekennzeichnet, daß die Werkzeugführung (2) aus einem kreisförmigen Ring besteht, der durch zwei U-förmige Profilteile mit Kreisform gebildet ist, die miteinander durch wenigstens zwei Zwischenelemente verbunden sind.

16. Werkzeug nach einem der Ansprüche 5 bis 11, dadurch gekennzeichnet, daß die Werkzeugführung aus einem Zirkel besteht, dessen eines Ende eine Vorrichtung aufweist, die das Befestigen des Messers (1) ermöglicht.
